# EUROPÄISCHE PATENTSCHRIFT

(11) **EP 0 558 166 B1**
(45) Veröffentlichungstag und Bekanntmachung des Hinweises auf die Patenterteilung: **03.06.1998**
(21) Anmeldenummer: 93250046.5
(22) Anmeldetag: 10.02.1993
(51) Int. Cl.: A24D 3/04, A24D 3/16

(54) **Ventilierte Filtercigarette**
Ventilated cigarette filter
Filtre de cigarette ventile

(30) Priorität: 25.02.1992 DE 4205658
(43) Veröffentlichungstag der Anmeldung: 01.09.1993
(73) Patentinhaber: H.F. & Ph.F. Reemtsma GmbH, 22605 Hamburg (DE)
(72) Erfinder: Seidel, Henning, W-2121 Mechtersen (DE); Mentzel, Edgar, W-2085 Quickborn (DE); Wildenau, Wolfgang, W-2061 Bargfeld-Stegen (DE)
(74) Vertreter: UEXKÜLL & STOLBERG

(56) Entgegenhaltungen:
- EP-A- 0 060 488
- BE-A- 628 867
- DE-A- 2 849 904
- DE-A- 3 635 958
- DE-B- 2 636 616
- FR-A- 2 104 312
- FR-A- 2 380 747

## Beschreibung

Die Erfindung betrifft eine ventilierte Filtercigarette gemäß Oberbegriff der Patentansprüche 1 bis 6.

Aus der DE-OS 36 35 958 ist eine ventilierte Filtercigarette mit einem Dreifachfilter bekannt, bei der die an den Tabakstrang anschließende erste Kernkomponente eine in Längsrichtung gewellte Kunststoffolie, beispielsweise aus Polyethylen, ist. Dadurch werden Längskanäle gebildet, die in radialer Richtung im wesentlichen luftundurchlässig sind, mit denen sich ein hoher Druckabfall bei gleichzeitig geringer Teer-Retention erzielen läßt. An die erste Kernkomponente schließt eine zweite Kernkomponente an, und zwar gegebenenfalls unter Zwischenschaltung einer mittleren, Ventilationslöcher zum Einleiten von Beiluft aufweisenden Kammer. Die zweite Kernkomponente ist demgemäß in einer mundseitigen Kammer angeordnet und bewirkt bei ebenfalls verhältnismäßig geringer Teer-Retention einen geringen Druckabfall.

Ein Nachteil der bekannten Cigarette besteht aber darin, daß die strangseitige Kernkomponente nicht umweltfreundlich ist, da sie aus einer Kunststoffolie wie Polyethylen besteht. Ein weiterer Nachteil besteht darin, daß die maßhaltige Fertigung dieser Kernkomponente technisch aufwendig ist.

Aus der **FR-A-2.104.312** ist eine unventilierte Cigarette mit einem Dreikammerfilter bekannt, bei dem die erste und dritte Kammer zur Gänze mit Filtermaterial gefüllt sind, während die dazwischenliegende zweite oder mittlere Kammer Aktivkohleteilchen enthält.

Einen ähnlichen Dreikammerfilter offenbart die **DE-B-26 36 316**. Allerdings ist das Mundstückpapier im Bereich der mittleren Kammer mit Perforationen versehen, so daß sich eine ventilierte Filtercigarette ergibt.

Aus der **DE-A-28 49 904** ist ein Mono-Koaxialfilter bekannt, der in einigen Ausführungsformen außerdem mit Löchern zum Einleiten von Beiluft versehen ist, so daß sich ebenfalls eine ventilierte Filtercigarette ergibt. Im wesentlichen ist dabei ein Kern aus Celluloseacetatfasern von einem für den Hauptstomrauch undurchlässigen Mantel aus geschlossenzelligem Schaumstoff umgeben, so daß der Hauptstromrauch durch einen bestimmten Bereich strömen muß.

Schließlich offenbart die **BE-A-628 867** einen Mono-Koaxialfilter, bei dem in einer Ausführungsform ein für den Hauptstromrauch durchlässiger Kern von einem die Stömung behindernden Mantel umgeben ist (siehe Figur 8).

**Aufgabe** der Erfindung ist es, die bekannte Filtercigarette, die den Geschmack einer sogenannten "starken" Cigarette hat, dahingehend weiterzubilden, daß alle Filterkerne bei einfacher, maßhaltiger Fertigung aus umweltfreundlichem Material hergestellt werden können.

Zur **Lösung** dieser Aufgabe dienen die kennzeichnenden Merkmale der Patentansprüche 1 bis 6 in Verbindung mit den Merkmalen ihres jeweiligen Oberbegriffs.

Dadurch kann der Durchmesser des für die Teer-Retention relevanten Filterkerns in einer Weise reduziert werden, daß sich in diesem Bereich höhere Durchflußgeschwindigkeiten des Hauptstromrauches ergeben, und zwar mit der Folge, daß die Retentionsmechanismen des Diffusionseffektes und des Sperreffektes abnehmen, während die des Trägheitseffektes zunehmen, so daß insgesamt eine geringere Retention als bei einem üblichen Filter erzielt wird. Dies läßt sich entweder durch einen Filterkern aus Celluloseacetatfasern oder durch Kanülen oder Kanäle erreichen, die aus Celluloseacetatfolie gebildet sind. Celluloseacetat ist verrottbar und damit umweltfreundlich. Der den Celluloseacetatkern umgebende luftundurchlässige Mantel kann ebenfalls aus Celluloseacetatfasern gebildet werden, die jedoch wesentlich stärker verdichtet und damit sowohl in Längsrichtung, als auch in radialer Richtung praktisch luftundurchlässig sind. Da Kanülen oder Kanäle in diesen luftundurchlässigen Mantel aus verdichteten Celluloseacetatfasern ohne weitere Hüllen eingeformt oder eingestochen werden können, ist das Filtermaterial für die gesamte strangseitige Kernkomponente nach wie vor umweltfreundlich.

Die Kanülen oder Kanäle sind im Zentrum der ersten Kammer angeordnet, oder sie können in einer anderen Ausführungsform mundseitig am Umfang der weitgehend luftundurchlässigen, verdichteten Celluloseacetatfasern liegen. Die am Umfang im mundseitigen Teil angeordneten, vorzugsweise eingeprägten Kanäle können außerdem nach außen hin offen sein, wobei sie dann von einem Filterbelagpapier nach außen abgedeckt werden. Die außen liegenden Kanäle können im übrigen geradlinig oder schraubenförmig verlaufen. Es sind auch Zickzackmuster denkbar. In einer bevorzugten Ausführungsform ist die zwischen den beiden Kernkomponente liegende mittlere Kammer mit Aktivkohle gefüllt und mit Ventilationsbohrungen versehen. Der Füllungsgrad der mittleren Kammer hängt von den Fertigungsmöglichkeiten ab. In der Regel läßt sich die mittlere Kammer nur mit einer das Volumen zu 60 bis 80% ausfüllenden Menge an Aktivkohle befüllen. Die Ventilationsbohrungen werden auf übliche Weise hergestellt, beispielsweise durch Laserperforierung, durch mechanische Perforierung mit Stachelwalzen, auf elektromechanischem Wege durch Funkenentladung oder durch Verwendung von naturporösem Belagpapier.

Aus der EP-PS 0 321 740 ist eine ventilierte Koaxialfiltercigarette mit lediglich einem Filterelement bekannt, bei der der Mantel und der Kern des Koaxialfilters die beiden durch sie hindurchströmenden unterschiedlichen Rauchströme auf unterschiedliche Weise, aber in jedem Fall stark filtrieren.

Bislang war es technisch nicht machbar, den Hauptstromrauch zur Gänze direkt in die Kohleteilchen eines Aktivkohlefilters zu leiten.

Der Hauptstromrauch der erfindungsgemäßen Cigarette wird jedoch in seiner bevorzugten Ausführungsform konstruktionsbedingt in und durch die Sorptionsgranulat-Teilchen des Kammerfilters gelenkt, was eine optimale Gasphasen-Sorption ermöglicht.

Grundsätzlich führt der Einsatz von gasphasenaktivem Material zu einer unerwünschten Geschmacksveränderung. Diesen Nachteil hat man versucht einzuschränken, und zwar durch Beschichtung der Kohlenstoffteilchen gemäß DE-PS 2 527 569 oder durch Einsatz von Diaphragmen aus dampfdurchlässigem Material, z.B. gemäß DE-OS 2 355 493.

Durch eine in der parallelen Patentanmeldung DE-OS 41 05 500 ausführlich beschriebene Kombination von (a) Aromatisierung des Tabakstranges mit einem Gemisch von Aromastoffen aus zwei bestimmten Gruppen und (b) Einsatz eines bestimmten Adsorptionsmittels und (c) Ermöglichung einer bestimmten Ventilierung und (d) Kombination zweier Filterelemente erreicht man zum Beispiel eine Gasphasenmenge, die einer modernen Cigarette im "Ultra-Leicht"-Bereich, von unter 2 mg Kondensat/Cigarette entspricht, während die Partikelphasenmenge dieser Cigarette im "Leicht"-Bereich liegend mit etwa 5 bis 6 mg Kondensat/Cigarette bestimmt wurde, und wobei ferner insgesamt ein guter Geschmack ohne "Neben- oder Kohle-Geschmack" auftritt. Auf diesen Effekt - drastische Reduzierung des "Neben- oder Kohlegeschmacks" - wird in der vorliegenden Anmeldung ausdrücklich Bezug genommen.

Vorteilhafte Ausgestaltungen der Erfindung ergeben sich aus den Unteransprüchen.

Die Erfindung wird im folgenden anhand einer Zeichnung näher erläutert; es zeigen:
- Figur 1: einen schematischen Längsschnitt durch ein erstes Ausführungsbeispiel;
- Figur 2: einen Schnitt entlang den Linien A-A bzw. A'-A' durch das Ausführungsbeispiel nach Figur 1;
- Figur 3: einen schematischen Längsschnitt durch ein zweites Ausführungsbeispiel;
- Figur 4: einen Schnitt entlang der Linie B-B durch das Ausführungsbeispiel von Figur 3;
- Figur 5: einen schematischen Längsschnitt durch ein drittes Ausführungsbeispiel;
- Figur 6: einen Schnitt entlang der Linie C-C durch das Ausführungsbeispiel von Figur 5;
- Figur 7: einen schematischen Längsschnitt durch ein viertes Ausführungsbeispiel;
- Figur 8: einen Schnitt entlang der Linie D-D durch das Ausführungsbeispiel von Figur 7;
- Figur 9: einen schematischen Längsschnitt durch ein fünftes Ausführungsbeispiel;
- Figur 10: einen schematischen Längsschnitt durch ein sechstes Ausführungsbeispiel; und
- Figur 11: einen Schnitt entlang der Linie E-E durch das Ausführungsbeispiel von Figur 10.

In den verschiedenen Ausführungsbeispielen sind stets gleiche Teile mit gleichen Bezugszeichen versehen.

**Figur 1** zeigt ein erstes Ausführungsbeispiel, bei dem der Tabakstrang 10 nur angedeutet dargestellt ist. An den Tabakstrang 10 schließt der Filter mit einer ersten Kammer 2, einer zweiten Kammer 4 und einer dritten Kammer 6 an. Die erste Kammer 2 wird auch als "strangseitige" Kammer, die daran anschließende zweite Kammer 4 auch als "mittlere" Kammer und die an die mittlere Kammer anschließende dritte Kammer 6 auch als "mundseitige" Kammer bezeichnet. Die drei Kammern 2, 4 und 6 und ein Teil des Tabakstrangs 10 werden von einer Umhüllung 8 umgeben, die ein bei der Cigarettenherstellung übliches Filterbelagpapier ist. In der strangseitigen, ersten Kammer 2 wird die Kernkomponente von einem luftdurchlässigen Kern 12 aus Celluloseacetatfasern gebildet, der für den Hauptstromrauch durchlässig ist. Der Kern 12 wird von einem praktisch luftundurchlässigen Mantel 14 aus stark verdichteten Celluloseacetatfasern umgeben, die ebenso wie das Material für den Kern 12 verrottbar und damit umweltfreundlich sind.

Die Verdichtung der Celluloseacetatfasern des Mantels 14 ist derart gewählt, daß nahezu kein Hauptstromrauch hindurchströmen kann. Durch die mittige Lage und die geeignete Wahl des Kerndurchmessers 12 läßt sich einerseits ein gewünschter hoher Druckabfall im Hauptstromrauch bei gleichzeitig geringer Teer-Retention erzielen, andererseits wird der durch den Kern 12 strömende Hauptstromrauch zwangsweise in jeder Cigarettenposition durch das in der mittleren Kammer 4 befindliche Sorptionsmittel, vorzugsweise Aktivkohle, geführt.

Um die oben genannten unerwünschten geschmacklichen Beeinträchtigungen zu eliminieren, können bestimmte Aromastoffe sowohl in die Tabakmischung als auch auf das Filtermaterial appliziert werden. Einzelheiten hierzu sind in der parallelen deutschen Patentanmeldung P 41 05 500.4 beschrieben, auf die hiermit ausdrücklich Bezug genommen wird.

Die durch Ventilationslöcher in die Kammer 4 eintretende Beiluft wird dort mit Hauptstromrauch vermengt und tritt anschließend durch die mundseitige Kammer 6 aus, die in diesem Ausführungsbeispiel identisch wie die erste Kammer 2 gebaut ist, d.h. sie besitzt ebenfalls einen luftdurchlässigen Kern 12 aus Celluloseacetatfasern, die von einem nahezu luftundurchlässigen Mantel 14 umgeben sind.

**Figur 2** zeigt einen Schnitt durch die erste Kammer 2 entlang der Linie A-A. Der Schnitt A-A entspricht außerdem dem Schnitt A'-A' durch die dritte Kammer 6. Man erkennt den im Querschnitt kreisförmigen mittleren Kern 12 aus luftdurchlässigen Celluloseacetatfasern oder anderen verrottbaren Fasern, die von dem ringförmigen Mantel 14 aus nahezu luftundurchlässigem, verrottbarem Material, vorzugsweise dichtgepreßten Celluloseacetatfasern, umgeben sind. Auf diese Weise kann der Hauptstromrauch aus dem Tabakstrang 10 nur durch den mittleren Kern 12 strömen. Da das erfindungsgemäß angeordnete, beziehungsweise ausgelegte Celluloseacetat eine geringe Teer-Retention hat, ist in beiden Kammern 2 und 6 die Teer-Retention verhältnismäßig klein.

**Figur 3** zeigt ein weiteres Ausführungsbeispiel, bei dem die Kernkomponente in der mundseitigen Kammer 6 invers zu der strangseitigen Kammer 2 ausgebildet ist. Im übrigen entspricht der Filter dem von Figur 1, d.h. die erste und zweite Kammer 2 und 4 entsprechen denen des ersten Ausführungsbeispiels. Bei dem Ausführungsbeispiel nach Figur 3 hat die Kernkomponente der mundseitigen Kammer einen luftundurchlässigen Kern 34, der von einem luftdurchlässigen Mantel 32 umgeben ist.

**Figur 4** zeigt einen Schnitt B-B durch die Kernkomponente der mundseitigen Kammer 6 von Figur 3. Man erkennt, daß der luftundurchlässige Kern 34 aus beispielsweise verdichteten Celluloseacetatfasern von einem ringförmigen Mantel 32 aus beispielsweise unverdichteten Celluloseacetatfasern umgeben ist, die zweckmäßigerweise in Längsrichtung des Filters luftdurchlässig sind. Dadurch wird der zentral durch die erste Kammer 2 strömende Hauptstromrauch nach Passieren der mittleren Kammer 4 zum Eintritt in die mundseitige Kammer 6 ringförmig aufgeweitet und strömt ringförmig nach außen in Richtung der Pfeile P.

**Figur 5** zeigt eine zweite Ausführungsform der strangseitigen Kernkomponente, bei der eine zentrale Kanüle 16 in den die Kammer 2 voll ausfüllenden Körper 14' aus nahezu luftundurchlässigem Material eingeformt ist. Der luftundurchlässige Körper 14' besteht wiederum aus stark verdichteten Celluloseacetatfasern, die verrotten können und damit umweltfreundlich sind. Der Hauptstromrauch kann praktisch nicht durch die verdichteten Celluloseacetatfasern weder in axialer, noch in radialer Richtung hindurchtreten, sondern muß durch die Kanüle 16 in die mittlere Kammer 4 strömen.

**Figur 6** zeigt einen Schnitt entlang der Linie C-C in Figur 5 durch die strangseitige Kammer 2. Man erkennt aus den Figuren 5 und 6 ohne weiteres, daß der Hauptstromrauch nur durch den zentralen Kanal 16 in die mittlere Kammer 4 strömt und dort auf die darin befindliche Aktivkohle prallt. Ein anderer Weg ist für den Hauptstromrauch versperrt, da der Körper 14' aus verdichteten Celluloseacetatfasern nahezu luftundurchlässig ist. Dies ergibt einen hinreichend hohen Druckabfall bei gleichzeitig geringer Teer-Retention.

Die mundseitige Kammer 6 wird von einer Kernkomponente wie bei dem Ausführungsbeispiel nach Figur 1 gebildet, also von einem zentralen Kern 12 aus luftdurchlässigen Celluloseacetatfasern, der von einem Mantel 14 aus verdichteteten und damit nahezu luftundurchlässigen Celluloseacetatfasern umgeben ist.

**Figur 7** zeigt eine weiteres Ausführungsbeispiel, bei dem die Kernkomponente der strangseitigen Kammer 2 der von Figur 5 entspricht, jedoch im Zentrum mehrere Kanäle 16' aufweist. Die Kernkomponente der mundseitigen Kammer 6 ist ähnlich der von Figur 3 ist, d.h. ein nahezu luftundurchlässiger Kern 44 ist von einem Mantel 42 aus luftdurchlässigen Celluloseacetatfasern umgeben.

**Figur 8** zeigt einen Schnitt entlang der Linie D-D durch die mundseitige Kammer 6 des Ausführungsbeispiels von Figur 7. Man erkennt dabei, daß der verdichtete, nahezu luftundurchlässige Kern 44 aus Celluloseacetatfasern einen verhältnismäßig großen Durchmesser gegenüber dem nach der Ausführungsform von Figur 4 hat. Damit wird angedeutet, daß durch Wahl der einzelnen Filterkernquerschnitte die Durchflußgeschwindigkeiten und damit der Druckabfall ohne weiteres einstellbar sind. Auch bei diesem Ausführungsbeispiel strömt der Hauptstromrauch zentral in die mittlere Kammer 4 ein, in der er auf die beispielsweise mit Aromastoffen gemäß Erfindung beladene Aktivkohle prallt, mit Beiluft versetzt wird und durch den Mantel 42 der mundseitigen Kammer 6 ringförmig ausströmt.

**Figur 9** zeigt ein anderes Ausführungsbeispiel, bei dem die Kernkomponente der strangseitigen Kammer 2 der von Figur 1 entspricht, d.h. es ist ein luftdurchlässiger Kern 12 aus verrottbaren Celluloseacetatfasern von einem nahezu luftundurchlässigen Mantel 14 aus verdichteten Celluloseacetatfasern umgeben. Der Hauptstromrauch strömt also mittig oder zentral in die mit Aktivkohle befüllte mittlere Kammer 4. In dieser wird er wie bei den anderen Ausführungsbeispielen durch die Ventilationslöcher 5 mit Beiluft versetzt, um dann durch einen üblichen mundseitigen Kern 22 aus Celluloseacetatfasern mit einem relativ geringen Gesamt-Titer auszuströmen. In der mundseitigen Kammer 6 herrscht damit ein verhältnismäßig geringer Druckabfall bei gleichzeitig geringer Teer-Retention.

**Figur 10** zeigt ein weiteres Ausführungsbeispiel mit einer strangseitigen Kammer 2 und einer mittleren Kammer 4 entsprechend dem Ausführungsbeispiel nach Figur 5, jedoch mit einer mundseitigen Kammer 6, die von einem für den Hauptstromrauch nahezu undurchlässigen Kern 14' mit peripheren Kanälen 16' ausgefüllt ist.

**Figur 11** zeigt einen Schnitt entlang der Linie E-E durch die mundseitige Kammer 6 des Ausführungsbeispiels von Figur 10. Man erkennt dabei vier Kanäle 16 ', die in den Außenumfang des die dritte Kammer 6 zur Gänze ausfüllenden, praktisch luftundurchlässigen Körpers oder Kerns 14' eingeformt sind, so daß der aus der mittleren Kammer 4 einströmende Rauch nur am Umfang der mundseitigen Kammer 6 in Richtung der Pfeile ausströmen kann.

Es wird darauf hingewiesen, daß der Fachmann die Filterkomponenten der ersten uns dritten Kammern 2 und 6 auch auf andere Weise kombinieren kann, als dies in den Figuren dargestellt ist.

## Patentansprüche

1. Ventilierte Filtercigarette mit einem Dreifach-Filter oder Drei-Kammer-Filter,
a) bei dem die erste, strangseitige Kammer (2) einen luftdurchlässigen Filterabschnitt enthält,
b) die sich anschließende zweite Kammer (4) eine mit Adsorptionsmittel befüllte mittlere Kammer ist und
c) die dritte, sich an die mittlere Kammer (4) anschließende mundseitige Kammer (6) einen weiteren luftdurchlässigen Filterabschnitt enthält,
d) wobei alle drei Kammern (2, 4, 6) von zwei gemeinsamen, an sich luftundurchlässigen, jedoch streckenweise mit Ventilationsbohrungen versehenen Umhüllungen (8) umgeben sind, von denen eine auch den Ansatzbereich des Tabakstranges (10) umschließt,
**dadurch gekennzeichnet**,
e) daß der in der ersten, strangseitigen Kammer (2) angeordnete Filterabschnitt einen koaxialen Kern (12) aus für den Hauptstromrauch durchlässigen Celluloseacetatfasern oder anderen verrottbaren Fasern aufweist, der von einem für den Hauptstromrauch nahezu undurchlässigen Mantel (14) aus Celluloseacetatfasern oder anderem verrottbaren Material umgeben ist;
f) daß die zweite Kammer (4) bis zu 95% mit Adsorptionsmittel angefüllt ist, zweckmäßigerweise aus Aktivkohle mit einem Porenvolumen von 0,7 bis 0,8 cm³/g, einem Porenradius von 0,9 bis 1 nm und einer Korngrößenverteilung entsprechend einer Siebmaschenweite im Bereich von 177 µm bis 500 µm; und
g) daß der Aufbau der dritten Kammer (6) gleich dem der ersten Kammer (2) ist.

2. Ventilierte Filtercigarette mit einem Dreifach-Filter oder Drei-Kammer-Filter,
a) bei dem die erste, strangseitige Kammer (2) einen luftdurchlässigen Filterabschnitt enthält,
b) die sich anschließende zweite Kammer (4) eine mit Adsorptionsmittel befüllte mittlere Kammer ist und
c) die dritte, sich an die mittlere Kammer (4) anschließende mundseitige Kammer (6) einen weiteren luftdurchlässigen Filterabschnitt enthält,
d) wobei alle drei Kammern (2, 4, 6) von zwei gemeinsamen, an sich luftundurchlässigen, jedoch streckenweise mit Ventilationsbohrungen versehenen Umhüllungen (8) umgeben sind, von denen eine auch den Ansatzbereich des Tabakstranges (10) umschließt,
**dadurch gekennzeichnet**,
e) daß der in der ersten, strangseitigen Kammer (2) angeordnete Filterabschnitt einen koaxialen Kern (12) aus für den Hauptstromrauch durchlässigen Celluloseacetatfasern oder anderen verrottbaren Fasern aufweist, der von einem für den Hauptstromrauch nahezu undurchlässigen Mantel (14) aus Celluloseacetatfasern oder anderem verrottbaren Material umgeben ist;
f) daß die zweite Kammer (4) bis zu 95% mit Adsorptionsmittel angefüllt ist, zweckmäßigerweise aus Aktivkohle mit einem Porenvolumen von 0,7 bis 0,8 cm³/g, einem Porenradius von 0,9 bis 1 nm und einer Korngrößenverteilung entsprechend einer Siebmaschenweite im Bereich von 177 µm bis 500 µm; und
g) daß die dritte Kammer (6) einen für den Hauptstromrauch nahezu undurchlässigen Kern (34) aus Celluloseacetatfasern oder anderem verrottbaren Material aufweist, der von einem für den Hauptstromrauch durchlässigen Mantel (32) aus Celluloseacetatfasern oder anderen verrottbaren Fasern umgeben ist.

3. Ventilierte Filtercigarette mit einem Dreifach-Filter oder Drei-Kammer-Filter,
a) bei dem die erste, strangseitige Kammer (2) einen luftdurchlässigen Filterabschnitt enthält,
b) die sich anschließende zweite Kammer (4) eine mit Adsorptionsmittel befüllte mittlere Kammer ist und
c) die dritte, sich an die mittlere Kammer (4) anschließende mundseitige Kammer (6) einen weiteren luftdurchlässigen Filterabschnitt enthält,
d) wobei alle drei Kammern (2, 4, 6) von zwei gemeinsamen, an sich luftundurchlässigen, jedoch streckenweise mit ventilationsbohrungen versehenen Umhüllungen (8) umgeben sind, von denen eine auch den Ansatzbereich des Tabakstranges (10) umschließt,
**dadurch gekennzeichnet**,
e) daß der in der ersten, strangseitigen Kammer (2) angeordnete Filterabschnitt einen koaxialen Kern (12) aus für den Hauptstromrauch durchlässigen Celluloseacetatfasern oder anderen verrottbaren Fasern aufweist, der von einem für den Hauptstromrauch nahezu undurchlässigen Mantel (14) aus Celluloseacetatfasern oder anderem verrottbaren Material umgeben ist;
f) daß die zweite Kammer (4) bis zu 95% mit Adsorptionsmittel angefüllt ist, zweckmäßigerweise aus Aktivkohle mit einem Porenvolumen von 0,7 bis 0,8 cm³/g, einem Porenradius von 0,9 bis 1 nm und einer Korngrößenverteilung entsprechend einer Siebmaschenweite im Bereich von 177 µm bis 500 µm; und
g) daß die dritte Kammer (6) als Filterelement einen Kern (22) aus verrottbaren Celluloseacetatfasern mit einem geringen Gesamt-Titer aufweist, der die Kammer zur Gänze ausfüllt.

4. Ventilierte Filtercigarette mit einem Dreifach-Filter oder Drei-Kammer-Filter,
a) bei dem die erste, strangseitige Kammer (2) einen luftdurchlässigen Filterabschnitt enthält,
b) die sich anschließende zweite Kammer (4) eine mit Adsorptionsmittel befüllte mittlere Kammer ist und
c) die dritte, sich an die mittlere Kammer (4) anschließende mundseitige Kammer (6) einen weiteren luftdurchlässigen Filterabschnitt enthält,
d) wobei alle drei Kammern (2, 4, 6) von zwei gemeinsamen, an sich luftundurchlässigen, jedoch streckenweise mit Ventilationsbohrungen versehenen Umhüllungen (8) umgeben sind, von denen eine auch den Ansatzbereich des Tabakstranges (10) umschließt,
**dadurch gekennzeichnet**,
e) daß der in der ersten, strangseitigen Kammer (2) angeordnete Filterabschnitt einen zylindrischen Körper (14') aus nahezu undurchlässigen, stark verdichteten, verrottbaren Celluloseacetatfasern besitzt, der die erste Kammer (2) zur Gänze ausfüllt und in dem ein oder mehrere durchgehende Kanülen (16) oder Kanäle (16') vorgesehen sind;
f) daß die zweite Kammer (4) bis zu 95% mit Adsorptionsmittel angefüllt ist, zweckmäßigerweise aus Aktivkohle mit einem Porenvolumen von 0,7 bis 0,8 cm³/g, einem Porenradius von 0,9 bis 1 nm und einer Korngrößenverteilung entsprechend einer Siebmaschenweite im Bereich von 177 µm bis 500 µm; und
g) daß die dritte Kammer (6) einen koaxialen Kern (12) aus für den Hauptstromrauch durchlässigen Celluloseacetatfasern oder anderen verrottbaren Fasern aufweist, der von einem für den Hauptstromrauch nahezu undurchlässigen Mantel (14) aus Celluloseacetatfasern oder anderem verrottbaren Material umgeben ist.

5. Ventilierte Filtercigarette mit einem Dreifach-Filter oder Drei-Kammer-Filter,
a) bei dem die erste, strangseitige Kammer (2) einen luftdurchlässigen Filterabschnitt enthält,
b) die sich anschließende zweite Kammer (4) eine mit Adsorptionsmittel befüllte mittlere Kammer ist und
c) die dritte, sich an die mittlere Kammer (4) anschließende mundseitige Kammer (6) einen weiteren luftdurchlässigen Filterabschnitt enthält,
d) wobei alle drei Kammern (2, 4, 6) von zwei gemeinsamen, an sich luftundurchlässigen, jedoch streckenweise mit Ventilationsbohrungen versehenen Umhüllungen (8) umgeben sind, von denen eine auch den Ansatzbereich des Tabakstranges (10) umschließt,
**dadurch gekennzeichnet**,
e) daß der in der ersten, strangseitigen Kammer (2) angeordnete Filterabschnitt einen zylindrischen Körper (14') aus nahezu undurchlässigen, stark verdichteten, verrottbaren Celluloseacetatfasern besitzt, der die erste Kammer (2) zur Gänze ausfüllt und in dem ein oder mehrere durchgehende Kanülen (16) oder Kanäle (16') vorgesehen sind;
f) daß die zweite Kammer (4) bis zu 95% mit Adsorptionsmittel angefüllt ist, zweckmäßigerweise aus Aktivkohle mit einem Porenvolumen von 0,7 bis 0,8 cm³/g, einem Porenradius von 0,9 bis 1 nm und einer Korngrößenverteilung entsprechend einer Siebmaschenweite im Bereich von 177 µm bis 500 µm; und
g) daß die dritte Kammer (6) einen für den Hauptstromrauch nahezu undurchlässigen Kern (44) aus Celluloseacetatfasern oder anderem verrottbaren Material aufweist, der von einem für den Hauptstromrauch durchlässigen Mantel (42) aus Celluloseacetatfasern oder anderen verrottbaren Fasern umgeben ist.

6. Ventilierte Filtercigarette mit einem Dreifach-Filter oder Drei-Kammer-Filter,
a) bei dem die erste, strangseitige Kammer (2) einen luftdurchlässigen Filterabschnitt enthält,
b) die sich anschließende zweite Kammer (4) eine mit Adsorptionsmittel befüllte mittlere Kammer ist und
c) die dritte, sich an die mittlere Kammer (4) anschließende mundseitige Kammer (6) einen weiteren luftdurchlässigen Filterabschnitt enthält,
d) wobei alle drei Kammern (2, 4, 6) von zwei gemeinsamen, an sich luftundurchlässigen, jedoch streckenweise mit Ventilationsbohrungen versehenen Umhüllungen (8) umgeben sind, von denen eine auch den Ansatzbereich des Tabakstranges (10) umschließt,
**dadurch gekennzeichnet**,
e) daß der in der ersten, strangseitigen Kammer (2) angeordnete Filterabschnitt einen zylindrischen Körper (14') aus nahezu undurchlässigen, stark verdichteten, verrottbaren Celluloseacetatfasern besitzt, der die erste Kammer (2) zur Gänze ausfüllt und in dem ein oder mehrere durchgehende Kanülen (16) oder Kanäle (16') vorgesehen sind;
f) daß die zweite Kammer (4) bis zu 95% mit Adsorptionsmittel angefüllt ist, zweckmäßigerweise aus Aktivkohle mit einem Porenvolumen von 0,7 bis 0,8 cm³/g, einem Porenradius von 0,9 bis 1 nm und einer Korngrößenverteilung entsprechend einer Siebmaschenweite im Bereich von 177 µm bis 500 µm; und
g) daß die dritte Kammer (6) einen luftundurchlässigen Kern (14') aufweist, in dessen Außenumfang mehrere durchgehende Kanäle (16') eingeformt sind.

7. Cigarette nach Anspruch 4 oder 6, **dadurch gekennzeichnet**, daß die Kanüle (16) im Zentrum der ersten Kammer (2) angeordnet ist.

8. Cigarette nach Anspruch 5, **dadurch gekennzeichnet**, daß im Bereich des Zentrums der ersten Kammer (2) mehrere Kanülen (16') vorgesehen sind.

9. Cigarette nach Anspruch 6, **dadurch gekennzeichnet**, daß sich die peripheren Kanäle (16') in Längsrichtung der dritten Kammer (6) geradlinig erstrecken.

10. Cigarette nach Anspruch 6, **dadurch gekennzeichnet**, daß die peripheren Kanäle (16') in Längsrichtung der dritten Kammer (6) schraubenförmig verlaufen.

11. Cigarette nach Anspruch 2 oder 5, **dadurch gekennzeichnet**, daß das den luftundurchlässigen Kern (34, 44) der dritten Kammer (6) umgebende Filtermaterial (32, 42) aus in Längsrichtung luftdurchlässiger gewellter Folie aus Celluloseacetat oder anderem verrottbaren Material gebildet ist.

## Claims

1. A ventilated filtertip cigarette having a triple or three-chamber filter in which
a) the first chamber (2) next the strand of tobacco contains a filter section permeable to air;
b) the adjoining second chamber (4) is a middle chamber filled with an adsorbent; and
c) the third chamber (6) next the mouth and adjoining the middle chamber (4), contains a further filter section permeable to air;
d) all three chambers (2, 4, 6) being surrounded by two common sheaths (8) which in themselves are airtight yet are provided at intervals with ventilation holes and of which one also encloses the adjoining region of the strand (10) of tobacco;
characterized in that
e) the filter section arranged in the first chamber (2) next the strand of tobacco exhibits a coaxial core (12) of cellulose acetate or other rottable fibres permeable to the main flow of smoke and surrounded by a jacket (14) of cellulose acetate fibres or other rottable material and nearly impermeable to the main flow of smoke;
f) the second chamber (4) is 95% filled with adorbent, usefully consisting of activated carbon of pore volume from 0.7 to 0.8 cm³/g, pore radius from 0.9 to 1 nm and grain size distribution corresponding with a screen mesh width in the range from 177 µm to 500 µm; and
g) the build-up of the third chamber (6) is the same as that of the first chamber (2).

2. A ventilated filtertip cigarette having a triple or three-chamber filter in which
a) the first chamber (2) next the strand of tobacco contains a filter section permeable to air;
b) the adjoining second chamber (4) is a middle chamber filled with an adsorbent; and
c) the third chamber (6) next the mouth and adjoining the middle chamber (4), contains a further filter section permeable to air;
d) all three chambers (2, 4, 6) being surrounded by two common sheaths (8) which in themselves are airtight yet are provided at intervals with ventilation holes and of which one also encloses the adjoining region of the strand (10) of tobacco;
characterized in that
e) the filter section arranged in the first chamber (2) next the strand of tobacco exhibits a coaxial core (12) of cellulose acetate or other rottable fibres permeable to the main flow of smoke and surrounded by a jacket (14) of cellulose acetate fibres or other rottable material and nearly impermeable to the main flow of smoke;
f) the second chamber (4) is 95% filled with adsorbent, usefully consisting of activated carbon of pore volume from 0.7 to 0.8 cm³/g, pore radius from 0.9 to 1 nm and grain size distribution corresponding with a screen mesh width in the range from 177 µm to 500 µm; and
g) the third chamber (6) exhibits a core (34) of cellulose acetate fibres or other rottable material, surrounded by a jacket (32) of cellulose acetate or other rottable fibres and permeable to the main flow of smoke.

3. A ventilated filtertip cigarette having a triple or three-chamber filter in which
a) the first chamber (2) next the strand of tobacco contains a filter section permeable to air;
b) the adjoining second chamber (4) is a middle chamber filled with an adsorbent; and
c) the third chamber (6) next the mouth and adjoining the middle chamber (4), contains a further filter section permeable to air;
d) all three chambers (2, 4, 6) being surrounded by two common sheaths (8) which in themselves are airtight yet are provided at intervals with ventilation holes and of which one also encloses the adjoining region of the strand (10) of tobacco;
characterized in that
e) the filter section arranged in the first chamber (2) next the strand of tobacco exhibits a coaxial core (12) of cellulose acetate or other rottable fibres permeable to the main flow of smoke and surrounded by a jacket (14) of cellulose acetate fibres or other rottable material and nearly impermeable to the main flow of smoke;
f) the second chamber (4) is 95% filled with adsorbent, usefully consisting of activated carbon of pore volume from 0.7 to 0.8 cm³/g, pore radius from 0.9 to 1 nm and grain size distribution corresponding with a screen mesh width in the range from 177 µm to 500 µm; and
g) the third chamber (6) exhibits as filter element a core (22) of rottable cellulose acetate fibres of small overall titer which fill the chamber wholly.

4. A ventilated filtertip cigarette having a triple or three-chamber filter in which
a) the first chamber (2) next the strand of tobacco contains a filter section permeable to air;
b) the adjoining second chamber (4) is a middle chamber filled with an adsorbent; and
c) the third chamber (6) next the mouth and adjoining the middle chamber (4), contains a further filter section permeable to air;
d) all three chambers (2, 4, 6) being surrounded by two common sheaths (8) which in themselves are airtight yet are provided at intervals with ventilation holes and of which one also encloses the adjoining region of the strand (10) of tobacco;
characterized in that
e) the filter section arranged in the first chamber (2) next the strand of tobacco has a cylindrical body (14') of nearly impermeable tightly compressed rottable cellulose acetate fibres, which completely fills the first chamber (2) and in which one or more continuous tubes (16) or channels (16') are provided;
f) the second chamber (4) is 95% filled with adsorbent, usefully consisting of activated carbon of pore volume from 0.7 to 0.8 cm³/g, pore radius from 0.9 to 1 nm and grain size distribution corresponding with a screen mesh width in the range from 177 µm to 500 µm; and
g) the third chamber (6) exhibits a coaxial core (12) of cellulose acetate or other rottable fibres permeable to the main flow of smoke and surrounded by a jacket (14) of cellulose acetate fibres or other rottable material and nearly impermeable to the main flow of smoke.

5. A ventilated filtertip cigarette having a triple or three-chamber filter in which
a) the first chamber (2) next the strand of tobacco contains a filter section permeable to air;
b) the adjoining second chamber (4) is a middle chamber filled with an adsorbent; and
c) the third chamber (6) next the mouth and adjoining the middle chamber (4), contains a further filter section permeable to air;
d) all three chambers (2, 4, 6) being surrounded by two common sheaths (8) which in themselves are airtight yet are provided at intervals with ventilation holes and of which one also encloses the adjoining region of the strand (10) of tobacco;
characterized in that
e) the filter section arranged in the first chamber (2) next the strand of tobacco has a cylindrical body (14') of nearly impermeable tightly compressed rottable cellulose acetate fibres, which completely fills the first chamber (2) and in which one or more continuous tubes (16) or channels (16') are provided;
f) the second chamber (4) is 95% filled with adsorbent, usefully consisting of activated carbon of pore volume from 0.7 to 0.8 cm³/g, pore radius from 0.9 to 1 nm and grain size distribution corresponding with a screen mesh width in the range from 177 µm to 500 µm; and
g) the third chamber (6) exhibits a core (44) of cellulose acetate fibres or other rottable material, surrounded by a jacket (42) of cellulose acetate or other rottable fibres and permeable to the main flow of smoke.

6. A ventilated filtertip cigarette having a triple or three-chamber filter in which
a) the first chamber (2) next the strand of tobacco contains a filter section permeable to air;
b) the adjoining second chamber (4) is a middle chamber filled with an adsorbent; and
c) the third chamber (6) next the mouth and adjoining the middle chamber (4), contains a further filter section permeable to air;
d) all three chambers (2, 4, 6) being surrounded by two common sheaths (8) which in themselves are airtight yet are provided at intervals with ventilation holes and of which one also encloses the adjoining region of the strand (10) of tobacco;
characterized in that
e) the filter section arranged in the first chamber (2) next the strand of tobacco has a cylindrical body (14') of nearly impermeable tightly compressed rottable cellulose acetate fibres, which completely fills the first chamber (2) and in which one or more continuous tubes (16) or channels (16') are provided:
f) the second chamber (4) is 95% filled with adsorbent, usefully consisting of activated carbon of pore volume from 0.7 to 0.8 cm³/g, pore radius from 0.9 to 1 nm and grain size distribution corresponding with a screen mesh width in the range from 177 µm to 500 µm; and
g) the third chamber (6) exhibits a core (14') impermeable to air, into the outer periphery of which a number of continuous channels (16') are moulded.

7. A cigarette as in Claim 4 or 6, characterized in that
the tube (16) is arranged in the centre of the first chamber (2).

8. A cigarette as in Claim 5, characterized in that
a number of tubes (16') are arranged in the region of the centre of the first chamber (2).

9. A cigarette as in Claim 6, characterized in that
the peripheral channels (16') extend in a straight line in the direction longitudinal to the third chamber (6).

10. A cigarette as in Claim 6, characterized in that
the peripheral channels (16') run helically in the direction longitudinal to the third chamber (6).

11. A cigarette as In Claim 2 or 5, characterized in that
the filter material (32, 42) surrounding the core (34, 44) of the third chamber (6), which is impermeable to air, is formed from corrugated foil of cellulose acetate or other rottable material.

## Revendications

1. Filtre de cigarette ventilé, comprenant un filtre triple ou filtre à trois chambres,
a) dans lequel la première chambre, côté tige (2) contient un tronçon de filtre perméable à l'air,
b) la seconde chambre qui s'y raccorde (4) est une chambre médiane remplie d'un produit adsorbant, et
c) la troisième chambre (6) qui se raccorde à la chambre médiane (4) du côté de la bouche contient un autre tronçon de filtre perméable à l'air,
d) et toutes les trois chambres (2, 4, 6) sont entourées par deux enveloppes communes (8) imperméables à l'air par elles-mêmes, mais pourvues par tronçons de perçages de ventilation, parmi lesquelles une enveloppe entoure également la zone de départ de la tige de tabac (10),
caractérisé en ce que
e) le tronçon de filtre agencé dans la première chambre côté tige (2) comporte un noyau coaxial (12), en fibres d'acétate de cellulose ou autres fibres dégradables perméables à la fumée du courant principal, qui est entouré par une enveloppe pratiquement imperméable à la fumée du courant principal (14), en fibres d'acétate de cellulose ou un autre matériau dégradable ; f) la seconde chambre (4) est remplie jusqu'à 95% d'un produit
adsorbant, judicieusement du charbon actif avec un volume de pores de 0,7 à 0,8 cm³/g, un rayon de pores de 0,9 à 1 nm, et une distribution de taille de particules correspondant à une dimension de mailles d'un tamis dans la plage de 177 microns à 500 microns ; et
g) la structure de la troisième chambre (6) est identique à celle de la première chambre (2).

2. Filtre de cigarette ventilé comprenant un filtre triple ou filtre à trois chambres,
a) dans lequel la première chambre côté tige (2) contient un tronçon de filtre perméable à l'air,
b) la seconde chambre (4) qui s'y raccorde est une chambre médiane remplie d'un produit adsorbant, et
c) la troisième chambre (6) qui se raccorde à la chambre médiane (4) et située du côté de la bouche contient un autre tronçon de filtre perméable à l'air,
d) et toutes les trois chambres (2, 4, 6) sont entourées par deux enveloppes communes (8) imperméables à l'air par elles-mêmes, mais pourvues par tronçons de perçages de ventilation, parmi lesquelles une enveloppe entoure également la zone de départ de la tige de tabac (10),
caractérisé en ce que
e) le tronçon de filtre agencé dans la première chambre côté tige (2) comporte un noyau coaxial (12) de fibres d'acétate de cellulose ou d'autres fibres dégradables perméables à la fumée du courant principal, qui est entouré par une enveloppe (14) pratiquement imperméable à la fumée du courant principal, de fibres d'acétate de cellulose ou d'un autre matériau dégradable ;
f) la seconde chambre (4) est remplie jusqu'à 95% d'un produit adsorbant, judicieusement du charbon actif avec un volume de pores de 0,7 à 0,8 cm³/g, un rayon de pores de 0,9 à 1 nm et une distribution de taille de particules correspondant à une dimension de mailles d'un tamis dans la plage de 177 microns à 500 microns ; et
g) la troisième chambre (6) comprend un noyau (34) pratiquement imperméable pour la fumée du courant principal, en libres d'acétate de cellulose ou d'un autre matériau dégradable, qui est entouré par une enveloppe (32) perméable à la fumée du courant principal, en fibres d'acétate de cellulose ou d'autres fibres dégradables.

3. Filtre de cigarette ventilé comprenant un filtre triple ou filtre à trois chambres,
a) dans lequel la première chambre côté tige (2) contient un tronçon de filtre perméable à l'air,
b) la seconde chambre (4) qui s'y raccorde est une chambre médiane remplie d'un produit adsorbant, et
c) la troisième chambre (6) qui se raccorde à la chambre médiane (4) et située du côté de la bouche contient un autre tronçon de filtre perméable à l'air,
d) et toutes les trois chambres (2, 4, 6) sont entourées par deux enveloppes communes (8) imperméables à l'air par elles-mêmes, mais pourvues par tronçons de perçages de ventilation, parmi lesquelles une enveloppe entoure également la zone de départ de la tige de tabac (10),
caractérisé en ce que
e) le tronçon de filtre agencé dans la première chambre côté tige (2) comporte un noyau coaxial (12) de fibres d'acétate de cellulose ou d'autres fibres dégradables perméables à la fumée du courant principal, qui est entouré par une enveloppe (14) pratiquement imperméable à la fumée du courant principal, de fibres d'acétate de cellulose ou d'un autre matériau dégradable ;
f) la seconde chambre (4) est remplie jusqu'à 95% d'un produit adsorbant, judicieusement du charbon actif avec un volume de pores de 0,7 à 0,8 cm³/g, un rayon de pores de 0,9 à 1 nm et une distribution de taille de particules correspondant à une dimension de mailles d'un tamis dans la plage de 177 microns à 500 microns ; et
g) la troisième chambre (6) comprend comme élément de filtre un noyau (22) en fibres d'acétate de cellulose dégradables avec un faible titre total, qui remplit entièrement la chambre.

4. Filtre de cigarette ventilé comprenant un filtre triple ou filtre à trois chambres,
a) dans lequel la première chambre côté tige (2) contient un tronçon de filtre perméable à l'air,
b) la seconde chambre (4) qui s'y raccorde est une chambre médiane remplie d'un produit adsorbant, et
c) la troisième chambre (6) qui se raccorde à la chambre médiane (4) et située du côté de la bouche contient un autre tronçon de filtre perméable à l'air,
d) et toutes les trois chambres (2, 4, 6) sont entourées par deux enveloppes communes (8) imperméables à l'air par elles-mêmes, mais pourvues par tronçons de perçages de ventilation, parmi lesquelles une enveloppe entoure également la zone de départ de la tige de tabac (10),
caractérisé en ce que
e) le tronçon de filtre agencé dans la première chambre côté tige (2) comporte un corps cylindrique (14') en libres d'acétate de cellulose dégradables, pratiquement imperméables et fortement comprimées, qui remplit entièrement la première chambre (2) et dans lequel sont prévues une ou plusieurs canules (16) ou un ou plusieurs canaux (16') traversants ;
f) la seconde chambre (4) est remplie jusqu'à 95% d'un produit adsorbant, judicieusement du charbon actif avec un volume de pores de 0,7 à 0,8 cm³/g, un rayon de pores de 0,9 à 1 nm et une distribution de taille de particules correspondant à une dimension de mailles d'un tamis dans la plage de 177 microns à 500 microns ; et
g) la troisième chambre (6) comprend un noyau coaxial (12) perméable à la fumée du courant principal en fibres d'acétate de cellulose ou d'autres fibres dégradables, qui est entouré par une enveloppe (14) pratiquement imperméable pour la fumée du courant principal, en fibres d'acétate de cellulose ou d'un autre matériau dégradable.

5. Filtre de cigarette ventilé comprenant un filtre triple ou filtre à trois chambres,
a) dans lequel la première chambre côté tige (2) contient un tronçon de filtre perméable à l'air,
b) la seconde chambre (4) qui s'y raccorde est une chambre médiane remplie d'un produit adsorbant, et
c) la troisième chambre (6) qui se raccorde à la chambre médiane (4) et située du côté de la bouche contient un autre tronçon de filtre perméable à l'air,
d) et toutes les trois chambres (2, 4, 6) sont entourées par deux enveloppes communes (8) imperméables à l'air par elles-mêmes, mais pourvues par tronçons de perçages de ventilation, parmi lesquelles une enveloppe entoure également la zone de départ de la tige de tabac (10),
caractérisé en ce que
e) le tronçon de filtre agencé dans la première chambre côté tige (2) comporte un corps cylindrique (14') en fibres d'acétate de cellulose dégradables, pratiquement imperméables et fortement comprimées, qui remplit entièrement la première chambre (2) et dans lequel sont prévues une ou plusieurs canules (16) ou un ou plusieurs canaux (16') traversants ;
f) la seconde chambre (4) est remplie jusqu'à 95% d'un produit adsorbant, judicieusement du charbon actif avec un volume de pores de 0,7 à 0,8 cm³/g, un rayon de pores de 0,9 à 1 nm et une distribution de taille de particules correspondant à une dimension de mailles d'un tamis dans la plage de 177 microns à 500 microns ; et
g) la troisième chambre (6) comprend un noyau (44) pratiquement imperméable pour la fumée du courant principal, en libres d'acétate de cellulose ou d'un autre matériau dégradable, qui est entouré par une enveloppe (42) perméable pour la fumée du courant principal, en fibres d'acétate de cellulose ou d'autres fibres dégradables.

6. Filtre de cigarette ventilé comprenant un filtre triple ou filtre à trois chambres,
a) dans lequel la première chambre côté tige (2) contient un tronçon de filtre perméable à l'air,
b) la seconde chambre (4) qui s'y raccorde est une chambre médiane remplie d'un produit adsorbant, et
c) la troisième chambre (6) qui se raccorde à la chambre médiane (4) et située du côté de la bouche contient un autre tronçon de filtre perméable à l'air,
d) et toutes les trois chambres (2, 4, 6) sont entourées par deux enveloppes communes (8) imperméables à l'air par elles-mêmes, mais pourvues par tronçons de perçages de ventilation, parmi lesquelles une enveloppe entoure également la zone de départ de la tige de tabac (10),
caractérisé en ce que
e) le tronçon de filtre agencé dans la première chambre côté tige (2) comporte un corps cylindrique (14') en libres d'acétate de cellulose dégradables, pratiquement imperméables et fortement comprimées, qui remplit entièrement la première chambre (2) et dans lequel sont prévues une ou plusieurs canules (16) ou un ou plusieurs canaux (16') traversants ;
f) la seconde chambre (4) est remplie jusqu'à 95% d'un produit adsorbant, judicieusement du charbon actif avec un volume de pores de 0,7 à 0,8 cm³/g, un rayon de pores de 0,9 à 1 nm et une distribution de taille de particules correspondant à une dimension de mailles d'un tamis dans la plage de 177 microns à 500 microns ; et
g) la troisième chambre (6) comprend un noyau (14') imperméable à l'air, dans la périphérie extérieure duquel sont formés plusieurs canaux traversants (16').

7. Cigarette selon l'une ou l'autre des revendications 4 et 6, caractérisée en en ce que les canules (16) sont agencées au centre de la première chambre (2).

8. Cigarette selon la revendication 5, caractérisée en ce que plusieurs canules (16') sont prévues dans la région du centre de la première chambre (2).

9. Cigarette selon la revendication 6, caractérisée en ce que les canaux périphériques (16') s'étendent en ligne droite en direction longitudinale de la troisième chambre (6).

10. Cigarette selon la revendication 6, caractérisée en ce que les canaux périphériques (16') s'étendent sous forme hélicoïdale en direction longitudinale de la troisième chambre (6).

11. Cigarette selon l'une ou l'autre des revendications 2 et 5, caractérisée en ce que le matériau filtrant (32, 42) qui entoure le noyau imperméable à l'air (34, 44) de la troisième chambre (6) est formé par une feuille ondulée et perméable à l'air en direction longitudinale, en acétate de cellulose ou un autre matériau dégradable.
